# EUROPÄISCHE PATENTANMELDUNG

(11) **EP 0 362 130 A1**
(43) Veröffentlichungstag der Anmeldung: **04.04.1990**
(21) Anmeldenummer: 89810655.4
(22) Anmeldetag: 01.09.1989
(51) Int. Cl.: F24C 7/02, F24C 7/08, H05B 6/64

(54) **Mikrowellenofen**

(30) Priorität: 02.09.1988 DE 3829913
(71) Anmelder: GIGATHERM AKTIENGESELLSCHAFT, CH-9035 Grub, AR (CH)
(72) Erfinder: Heierli, Jakob, CH-9035 Grub/AR (CH); Liggenstorfer, Markus, CH-9325 Roggwil (CH)
(74) Vertreter: Lauer, Joachim, Dr.

(57) **Zusammenfassung**

Die vorliegende Erfindung betrifft einen Mikrowellenwellenofen mit einer frontseitig am Ofengehäuse angeschlagenen Garraumtür (2). Um eine Bedienung des Mikrowellenofens bei offener Garraumtür zu erschweren, um das Gerät kompakter aufbauen zu können und um die für seine Bedienung erforderlichen Schalt-, Einstell- und/oder Anzeigemittel (4) vor unerwünschten Einwirkungen des Kochprozesses zu schützen, sind die Schalt-, Einstell- und/oder Anzeigemittel in die Garraumtür eingebaut. Diese sind als rein passive Elemente ausgebildet und stehen mit einer als aktive Einheit ausgebildeten Steuerung in Wirkverbindung, welche im Ofengehäuse eingebaut ist.

## Beschreibung

### Technisches Gebiet

Die vorliegende Erfindung betrifft einen Mikrowellenwellenofen mit einer frontseitig am Ofengehäuse angeschlagenen Garraumtür und elektrischen und/oder elektronischen Schalt-, Einstell- und/oder Anzeigemitteln für seine Bedienung, wobei die Schalt- ,Einstell- und/oder Anzeigemittel in die Garraumtür eingebaut sind und zwar derart, dass sie bei geschlossener Garraumtür von aussen leicht zugänglich sind und wobei eine mit den Schalt- , Einstell- und/oder Anzeigemitteln zusammewirkende Steuerung vorgesehen ist.

### Stand der Technik

Ein Mikrowellenofen der vorgenannten Art ist beispielsweise bekannt aus der DE-Al-30 37 277. Auch bei diesem sind die von Hand betätigbaren Bedienungseinrichtungen in der Garraumtür angeordnet. Die Vorteile einer solchen Anordnung sind im wesentlichen darin zu sehen, dass die Bedienungselemente in der Garraumtür praktisch nur bedient werden können, wenn diese geschlossen ist. Sie sind dann auch zuvorderst gut sicht- und erreichbar angeordnet. Sobald die Garraumtür geöffnet und dabei in der Regel automatisch der Funktionsprozess des Mikrowellenofens unterbrochen wird, werden die Bedienungselemente zusammen mit der Garraumtür weggeklappt. Sie sind dann einerseits weg von unerwünschten Einflüssen vom Kochprozess, wie z.B. heissem Dampf; andererseits besteht auch nicht die Gefahr, dass Gargut wie Sauce etc. darüber gekippt wird. Durch die erfindungsgemässe Anordnung der Bedienungselemente braucht das Gehäuse nicht oder nicht wesentlich grösser als die Garraumtüre ausgebildet zu sein.

Zur Vermeidung einer befürchteten Beeinträchtigung der Signalübertragung über den Zwischenraum zwischen Tür und Gehäuse zu den darin angeordneten Betriebseinrichtungen durch von den letzteren ausgehenden Störungen, ist bei dem bekannten Mikrowellenofen in der Garraumtür in unmittelbarer Nähe der Bedienungseinrichtungen eine elektronische Steuereinheit vorgesehen. Diese wird von den Bedienungselementen mit eine niedrige Spannung und/oder Stromstärke aufweisenden Signalen gespeist und wandelt diese Signale in Signale mit beträchtlich höherer Spannung und/oder Stromstärke um.

### Darstellung der Erfindung

Es ist Aufgabe der vorliegenden Erfindung, einen Mikrowellenofen der eingangs genannten Art anzugeben, welcher Verbesserungen vor allem in konstruktiver Hinsicht aufweist.

Diese Aufgabe wird erfindungsgemäss gelöst durch einen Mikrowellenofen mit den Merkmalen des Patentanspruchs 1.

Bei dem erfindungsgemässen Mikrowellenofen ist demnach die Steuerung im Ofengehäuse eingebaut und als aktive Einheit ausgebildet, wohingegen die in der Garraumtür eingebauten Schalt-, Einstell- und/oder Anzeigemittel als rein passive Elemente ausgebildet sind.

Bevorzugte Ausgestaltungen der Erfindung, insbesondere die Art der Verbindung der Bedienungselemente in der Garraumtür mit der im Ofengehäuse untergebrachten Steuerung, sind in den abhängigen Patentansprüchen gekennzeichnet.

### Kurze Beschreibung der Zeichnungen

Nachfolgend wird die Erfindung anhand von bevorzugten Ausführungsbeispielen näher erläutert, wobei auf die beigefügten Zeichnungen Bezug genommen wird. Es zeigt:
Fig. 1 in persektivischer Darstellung einen Mikrowellenofen mit unten angeschlagener, geschlossener Garraumtür und darin angeordneten Bedienungselementen,
Fig. 2 den Mikrowellenofen von Fig. 1 mit geöffneter Garraumtür,
Fig. 3 ebenfalls in perspektivischer Darstellung einen Mikrowellenofen mit oben angeschlagener, geschlossener Garraumtür und darin angeordneten Bedienungselementen,
Fig. 4 den Mikrowellenofen von Fig. 3 mit geöffneter Garraumtür,
Fig. 5 einen Querschnitt durch die Garraumtür und eines Teils des Gehäuses des Mikrowellenofens von Fig. 1 und
Fig. 6 eine Detaildarstellung der bevorzugten Kabelführung zwischen der Garraumtür und dem Ofengehäuse.

In den Figuren sind übereinstimmende Teile mit den gleichen Bezugszeichen versehen.

### Wege zur Ausführung der Erfindung

Die beiden in den Figuren 1 bis 4 dargestellten Mikrowellenöfen weisen jeweils ein Gehäuse 1 auf. Am Ofengehäuse 1 ist jeweils frontseitig eine Garraumtür 2 angeschlagen. Beim Mikrowellenofen gemäss den Figuren 1 und 2 ist die Garraumtür unten und bei dem Mikrowellenofen gemäss den Figuren 3 und 4 oben angeschlagen. In den Figuren 2 und 4 ist die Garraumtür jeweils geöffnet dargestellt, wodurch der Blick in den Garraum 3 frei ist.

Die für die Bedienung der Mikrowellenöfen erforderlichen Schalt-, Einstellund/oder Anzeigemittel 4 sind bei beiden Mikrowellenöfen in die Garraumtür eingebaut und zwar bei der unten angeschlagenen Garraumtür in deren oberen Bereich und bei der oben angeschlagenen Garraumtür umgekehrt in deren unteren Bereich ober- bzw. unterhalb des in der Garraumtür üblicherweise vorgesehenen Sichtfensters 5. Bei geschlossener Garraumtür sind die Bedienungselemente 4 deshalb gut zugänglich, während sie bei geöffneter Garraumtür mit dieser weggeklappt erstens für eine Bedienung in erwünschter Weise nicht zugänglich und zweitens gegen unerwünschte Einwirkungen vom Kochprozess geschützt sind.

Wie in den Figuren 1 bis 4 deutlich zu erkennen ist, kann durch die Anordnung der Bedienungselemente 4 auf der Garraumtür weiter der Mikrowellenofen sehr kompakt aufgebaut werden mit einem optimalen Verhältnis der Grösse des Garraums 3 zu seinen Aussenmassen. Es wird kein unnötiger Platz verschenkt.

In dem in Fig. 5 dargestellten Querschnitt durch die Garraumtür 2 und einen Teil des Gehäuses 1 des Mikrowellenofens von Fig. 1 ist mit 6 die Achse, an der die Garraumtür 2 am Gehäuse 1 angeschlagen ist und mit 7 ein Hebel-Mechanismus zur Ver- bzw. Entriegelung der Garraumtür bezeichnet.

In Fig. 5 sind die Schalt-, Einstell- und/oder Anzeigemitteln 4 über Kabel 9 mit einer im Gehäuse angeordneten aktiven Steuereinheit verbunden, welche selbst nicht dargestellt ist. Die Schalt-, Einstell- und/oder Anzeigemitteln 4 sind als rein passive Elemente ausgeführt. Die Kabel 9 können elektrische oder optische Kabel oder auch eine Kombination aus elektrischen und optischen Kabeln sein.

Wie in den Fig. 1 bis 4 zu erkennen ist, ist die Garraumtür 2 flächenmässig grösser als die Garraumöffnung 3 ausgebildet und steht deshalb mit ihren Randzonen über die Garraumöffnung 3 etwas über. In einer dieser Randzonen, vorzugsweise in einer der seitlichen auf etwa halber Höhe, sind zwei sich bei geschlossener Garraumtür 2 überdeckende Öffnungen 10, 11 in der Garraumtür einerseits und in der Vorderwand des Gehäuses 1 andererseits vorgesehen, durch die die Kabel 9 durchgeführt sind.

Zur sicheren Führung der Kabel 9 zwischen den genannten Öffnungen in der Gehäusewand und der Garraumtür dient eine Kabelführung, welche in den Figuren 5 und 6 insgesamt mit 13 bezeichnet ist. Diese weist ein Rohrstück 14 zur Aufnahme der Kabel auf, welches an einem seiner beiden Enden einen flexiblen Abschnitt 15 besitzt und welches mit diesem Ende im Durchtrittsbereich durch die Öffnung 11 in der Garraumtür 2 befestigt ist. Die Länge des flexiblen Abschnitts 15 sollte etwa der Abwicklungslänge des Biegeradius entsprechen. Das Rohrstück 14 ist im übrigen im wesentlichen gerade und steif ausgebildet und in einer Muffe 16 verschiebbar geführt, welche im Durchtrittsbereich durch die Öffnung 10 in der Gehäusewand um eine zur Anschlagachse der Garraumtür 2 am Gehäuse 1 parallele Achse drehbar befestigbar ist.

Zur Befestigung des flexiblen Endabschnitts 15 des Rohrstücks 14 im Durchtrittsbereich durch die Öffnung 11 in der Garraumtür 2 ist ein teilweise in diese Öffnung (insbesondere in den Rahmen des Mikrowellenfilters 2.2) einsetzbares und darin befestigbares Halterungselement 17 mit einer Bohrung 18 zur teilweisen Aufnahme des flexiblen Endabschnitts 15 des Rohrstückes 14 vorgesehen. Die Bohrung 18 ist nach aussen hin, also zum Bereich zwischen der Garraumtür 2 und dem Gehäuse 1 hin, einseitig, vorzugsweise halbrund mit einem etwa dem zwei- bis dreifachen Durchmesser des Rohrstücks entsprechenden Krümmungsradius gekrümmt erweitert, um eine Verbiegung des flexiblen Endabschnittes 15 zuzulassen. In Fig. 6 ist der flexible Endabschnitt 15 des Rohrstücks 14 ganz durch das Halterungselement 17 durchgesteckt und auf der entgegengesetzten Seite mittels einer Klemmverschraubung 19 gegen Herausrutschen gesichert.

Zur drehbaren Lagerung der Muffe 16 ist der mit 20 bezeichnete Lagerbock vorgesehen, welcher, wie in Fig. 5 zu erkennen, im Innern des Gehäuses 1 hinter der Öffnung 10 an dessen Gehäusewand besfestigt ist.

Bei geschlossener Garraumtür 2 ist das Rohrstück 14, wie in Fig. 5 zu erkennen, praktisch vollständig in die Muffe 16 hineingeschoben und ragt durch diese hindurch in das Ofengehäuse hinein (in dem natürlich ein entsprechend freier Raum dafür vorgesehen sein muss). Der flexible Abschnitt 15 des Rohrstücks 14 ist dann gerade und die Achse der Muffe 16 senkrecht zur Gehäusewand ausgerichtet. Beim Öffnen der Garraumtür geleitet das Rohrstück 14 aus der Muffe 16 heraus. Weiter wird der flexible Abschnitt 15 des Rohrstücks 14 zunehmend gebogen und die Muffe 16 in ihrer Winkellage gegenüber der Gehäusewand gedreht. Fig. 6 zeigt die Kabelführung 13 bei etwa rechtwinklig geöffneter Garraumtür.

Die Kabelführung 13 kann mit Vorteil auch derart ausgebildet sein, dass sie gleichzeitig als ein die Garraumtür abfederndes sowie ihren Öffnungswinkel begrenzendes Element dient. Zur Begrenzung des Öffnungswinkels genügt es, Anschlagmittel wie beispielsweise den Sicherungsring 21 auf dem Rohrstück 14 in Fig. 6 vorzusehen, durch welche das Herausgleiten des Rohrstücks 14 aus der Muffe nur bis zu einem gewünschten Grad möglich ist.

Zur Abfederung der Garraumtür wird vorzugsweise am Rohrstück 14 ein von einer Feder 22 beaufschlagter Hebelarm 23 in einer Muffe 24 längsverschiebbar angelenkt, welcher andererseits an einer geeigneten Stelle 25 im Gehäuse angelenkt ist. Die Feder 22 kann eine Druck- oder Zugfeder sein, je nachdem, ob das Öffnen der Garraumtür durch die Federkraft unterstützt (Öffung nach oben) oder erschwert (Öffnung nach unten) werden soll. Durch geeignete Wahl des Angriffspunktes 26 der Feder 22 am Hebelarm 23 kann in einfacher Weise die gewünschte Stärke der Federwirkung eingestellt werden.

Um die im Rohrstück 14 geführten Kabel 9 zusätzlich vor elektromagnetischen Einstreuungen insbesondere durch die Mikrowellen zu schützen, ist es schliesslich noch von Vorteil, für das Rohrstück 15 ein leitfähiges Material zu wählen oder dieses zumindest mit einer leitfähigen Beschichtung zu versehen und dieses bzw. diese zu erden. Für seinen flexiblen Abschnitt 15 kann beispielsweise ein Metallgeflecht verwendet werden.

Die von der Steuerung erzeugten Signalpegel für die Schalt-, Einstell- und/oder Anzeigemittel (4) in der Garraumtür sind vorzugsweise im Volt- bzw. Milliamperebereich gewählt.

Die Steuerung kann auch gepulste Steuersignale, insbesondere Rechtecksignale, für die Schalt-, Einstell- und/oder Anzeigemittel (4) in der Garraumtür erzeugen. Gepulste Signale bieten den Vorteil, dass sich Einstreuungen relativ leicht erkennen und eliminieren lassen.

## Patentansprüche

1. Mikrowellenofenmit frontseitig am Ofengehäuse (1) angeschlagener Garraumtür (2) und Schalt-, Einstell- und/oder Anzeigemitteln (4) für seine Bedienung, wobei die Schalt-, Einstell- und/oder Anzeigemittel in die Garraumtür eingebaut sind und zwar derart, dass sie bei geschlossener Garraumtür von aussen leicht zugänglich sind und wobei eine mit den Schalt-, Einstell- und/oder Anzeigemitteln zusammenwirkende Steuerung vorgesehen ist, dadurch gekennzeichnet, dass die Steuerung im Ofengehäuse eingebaut ist, dass die Steuerung eine aktive Einheit ist und dass die in der Garraumtür ein- gebauten Schalt-, Einstell- und/oder Anzeigemittel rein passive Elemente sind.

2. Mikrowellenofen nach einem der Ansprüche 1 oder 2, dadurch gekennzeichnet, dass die Schalt-, Einstell- und/oder Anzeigemittel über elektrische und/oder optische Kabel (9) mit der im Ofengehäuse (1) angeordenten Steuerung verbunden sind.

3. Mikrowellenofen nach Anspruch 2, dadurch gekennzeichnet, dass die Garraumtür flächenmässig grösser als die Öffnung des Garraums (3) ausgebildet ist und über diese übersteht und dass die Kabel durch zwei im Bereich der über die Garraumöffnung überstehenden Randzone der Garraumtür angeordnete, sich bei geschlossener Garraumtür überdeckende Öffnungen (10,11) in der Garraumtür einerseits und in der Gehäusewand andererseits durchgeführt sind.

4. Mikrowellenofen nach Anspruch 3, dadurch gekennzeichnet, dass zur sicheren Führung der Kabel zwischen den genannten Öffnungen in der Gehäusewand und der Garraumtür eine Kabelführung (13) vorgesehen ist, welche ein Rohrstück (14) zur Aufnahme der Kabel aufweist, welches an einem seiner beiden Enden einen flexiblen Abschnitt (15) aufweist und welches mit diesem Ende im Durchtrittsbereich durch die Öffnung in der Garraumtür befestigt ist, welches im übrigen im wesentlichen gerade und steif ausgebildet und in einer Muffe (16) verschiebbar geführt ist, welche im Durchtrittsbereich durch die Öffnung in der Gehäusewand um eine zur Anschlagachse (6) der Garraumtür am Ofengehäuse parallele Achse drehbar befestigbar ist.

5. Mikrowellenofen nach Anspruch 4, dadurch gekennzeichnet, dass zur Befestigung des flexiblen Endabschnitts des Rohrstücks im Durchtrittsbereich durch die Öffnung in der Garraumtür ein vorzugsweise wenigstens teilweise in diese Öffnung einsetzbares und darin befestigbares Halterungselement (17) mit einer Bohrung (18) zur teilweisen Aufnahme des genannten Endabschnitts vorgesehen ist, welche Bohrung nach aussen hin einseitig, vorzugsweise halbrund gekrümmt erweitert ist.

6. Mikrowellenofen nach einem der Ansprüche 4 oder 5, dadurch gekennzeichnet, dass die Kabelführung gleichzeitig als ein die Garraumtür abfederndes sowie ihren Öffnungswinkel begrenzendes Element ausgebildet ist.

7. Mikrowellenofen nach einem der Ansprüche 4 bis 6, dadurch gekennzeichnet, dass das Rohrstück (14) metallisch und galvanisch auf Erde geschaltet ist und somit als Abschirmung für die durchgeführten Kabel dient.

8. Mikrowellenofen nach einem der Ansprüche 2 bis 7, dadurch gekennzeichnet, dass die von der Steuerung erzeugten Signalpegel für die Schalt-, Einstell- und/oder Anzeigemittel (4) in der Garraumtür im Volt- bzw. Milliamperebereich gewählt sind.

9. Mikrowellenofen nach einem der Ansprüche 1 bis 8, dadurch gekennzeichnet, dass die Steuerung gepulste Steuersignale, insbesondere Rechtecksignale, für die Schalt-, Einstell- und/oder Anzeigemittel (4) in der Garraumtür erzeugt.
